# EUROPÄISCHE PATENTSCHRIFT

(11) **EP 0 886 604 B1**
(45) Veröffentlichungstag und Bekanntmachung des Hinweises auf die Patenterteilung: **15.11.2000**
(21) Anmeldenummer: 97914151.2
(22) Anmeldetag: 07.02.1997
(51) Int. Cl.: B65B 67/12

(54) **ZUSAMMENKLAPPBARER ABFALLBEUTELHALTER**
COLLAPSIBLE RUBBISH BAG HOLDER
SUPPORT RABATTABLE POUR SACHET A DECHETS

(30) Priorität: 09.02.1996 DE 19606325
(43) Veröffentlichungstag der Anmeldung: 30.12.1998
(73) Patentinhaber: VIP Vertriebsgesellschaft innovativer Produkte und exklusiver Vertriebsrechte mbH, 10709 Berlin (DE)
(72) Erfinder: ROSEN, Gerd, D-10709 Berlin (DE)
(74) Vertreter: Henze, Lothar, Dipl.-Ing.
(86) Internationale Anmeldenummer: DE9700287
(87) Internationale Veröffentlichungsnummer: WO9729017

(56) Entgegenhaltungen:
- WO-A-86/04039

## Beschreibung

Die Erfindung betrifft einen Abfallbeutelhalter, der an einer beliebigen Fläche befestigt werden kann und der insbesondere zur Anwendung in Fahrzeugen mit relativ beengten Platzverhältnissen vorgesehen ist.
Unter beengten Platzverhältnissen ist es günstig, die Halterung für einen Abfallbeutel auf einer Wand- oder ähnlichen Fläche vorzusehen, so daß eine Bodenfläche für die Aufstellung eines Bodengefäßes mit eingehängtem Abfallbeutel nicht erforderlich ist. Außerdem ist der Abfallbeutelhalter bei Befestigung auf einer Wandfläche, z. B. im Kraftfahrzeug, bei Fahrzeugbewegung gegen Umstürzen oder Verrutschen gesichert.

Aus der EP 0 208 680 ist ein Abfallbeutelhalter bekannt, der klappbar auf einer Konsole montiert ist. Dabei ist ein rechteckiger klappbarer Rahmen, an dem der Abfallbeutel befestigbar ist, mit einem Deckel versehen. An dem überstehenden Rand des Deckels kann dieser zusammen mit dem Rahmen in eine waagerechte Position gebracht werden, in der der Rahmen verharrt, während der Deckel durch weiteren Druck gegen eine Feder in eine Öffnungsposition gebracht werden kann. Die Spiralfeder ist auf einem speziell ausgebildeten Gelenkbolzen montiert, welcher ein kompliziert herstellbares und montierbares Bauteil ist.
Die Konstruktion nach o. g. EP hat den wesentlichen funktionellen Nachteil, daß weder der Rahmen, der den Beutel trägt, in der waagerechten Position noch der Deckel in der aufgeklappten Position fixierbar sind. Außerdem verlangt der Betätigungsmechanismus eine relativ große Höhe des klappbaren Rahmens.

Der Erfindung lag deshalb die Aufgabe zugrunde, einen flachbauenden Abfallbeutelhalter zu finden, bei dem der den Beutel tragende Rahmen in der waagerechten Position und der Deckel im geöffneten Zustand fixierbar sind.
Die Aufgabe wird erfindungsgemäß entsprechend den Merkmalen des Anspruchs 1 gelöst. In den Unteransprüchen sind zweckmäßige Ausgestaltungen der Lösung nach Anspruch 1 angegeben.
Die Erfindung soll an einem Ausführungsbeispiel anhand der Zeichnung näher erläutert werden.
Es zeigen:
- Fig. 1: eine Vorderansicht des erfindungsgemäßen Beutelhalters mit aufgeklapptem Deckel
A Einzelheit zu Fig. 1
- Fig. 2: eine Seitenansicht des erfindungsgemäßen Beutelhalters
B Einzelheit zu Fig. 2
- Fig. 3: eine perspektivische Ansicht in Gebrauchsposition.

Auf einem rahmenartigen Basisteil 1, mit dem der Beutelhalter auf einer beliebigen Fläche durch Schrauben oder Kleben befestigt werden kann, ist ein Tragerahmen 2 mittels Gelenkzapfen schwenkbar angeordnet. Ein erster Gelenkzapfen des Tragerahmens 2 ist in einer Bohrung eines seitlich vom Tragerahmen 2 angeordneten federnden Halteelements 6 gelagert. Durch Druck auf eine Betätigungstaste 7 gleitet der Gelenkzapfen aus der Lagerbohrung und der Tragerahmen 2 läßt sich durch seitliches Verschieben, bei dem der zweite Gelenkzapfen aus seinem Lager gleitet, vom Basisteil abnehmen. In den einseitig offenen Tragrahmen 2 ist ein Beutelrahmen 14 einsetzbar, der mittels an beiden Rahmen 2, 14 angebrachten Vorsprüngen in diesem einrastet. Mit dem Beutelrahmen 14 wird der Abfallbeutel am Tragerahmen 2 befestigt.

Bei Nichtgebrauch des Abfallbeutels befinden sich Tragerahmen 2 und Deckel 3 in einem abgeklappten Zustand. Durch Anheben des Tragerahmens 2 an einem Rahmenvorsprung 15 wird der Tragerahmen in die waagerechte Gebrauchsposition (Figuren 2 und 3) gebracht. In dieser Position schieben sich Klemmansätze 12 am Tragerahmen 2 unter einen Randvorsprung des Basisteils 1 und halten den Tragerahmen in der waagerechten Gebrauchsposition.
Noch bevor der Tragerahmen 2 beim Hochklappen in die waagerechte Position gelangt, beginnt ein am Deckel 3 mittels Zapfengelenken 11 schwenkbar gelagertes Liftteil 4 den Deckel 3 vom Tragerahmen 2 abzuheben, wobei sich seitlich am Liftteil 4 vorspringende Stützarme 13 an senkrechten Flächen von auf den Seitenteilen des Tragerahmens 2 angeordneten Anschlagnasen 8 abstützen.
In der waagerechten Position des Tragerahmens ist der Deckel vollständig geöffnet und der Abfall kann bequem in den Abfallbeutel gegeben werden.
Das Basisteil 1 ist mit dem Deckel 3 über ein in Kantenrichtung der Teile 1, 3 lang gestrecktes Verbindungsteil 5 mittels einer zweifachen Drehlagerung verbunden. Das bedeutet, daß das Verbindungsteil 5 sowohl mit dem Basisteil 1 als auch mit dem Deckel 3 gelenkig verbunden ist.
Zu diesem Zwecke ist das Verbindungsteil 5, das im Querschnitt ein U-Profil besitzt, mit Seitenwandungen versehen, durch die auf jeder Seite des Verbindungsteils 5 die Schenkel einer U-förmigen Drahtkrampe 9 (Einzelheit A) geführt sind. Die Enden der Schenkel der Krampe 9 sind in Bohrungen am Basisteil 1 und Deckel 3 gesteckt und bilden die Drehzapfen für die beschriebene zweifache Lagerung. Die Krampen 9 sind durch am Verbindungsteil 5 angeformte Nasen 10 daran gehindert, aus den Durch- und Einsteckbohrungen herauszugleiten.

Durch die beschriebene zweifache Drehlagerung zwischen Basisteil 1 und Deckel 3 läßt sich erreichen, daß bei der Absicht, den Deckel 3 auf den in Gebrauchsposition befindlichen Tragerahmen 2 zu klappen, das Verbindungsteil 5 zunächst etwas in Richtung auf den Tragerahmen klappt, so daß die Stützarme 13 des Liftteils 4, die im aufgeklappten Zustand des Deckels 3 durch Aufliegen des Liftteils 4 auf der Oberkante des Verbindungsteils 5 in der Schwebe über den Anschlagnasen 8 gehalten worden waren, nicht wieder hinter die Anschlagnasen 8 zurückkehren, sondern über diese hinweggleiten (siehe gestrichelte Darstellung in Einzelheit B) und somit das Klappen des Deckels in die waagerechte Position, d. h das Schließen des Abfallbeutels, ermöglicht ist.
Bei Nichtgebrauch des Abfallbeutelhalters werden Deckel 3 und Tragerahmen 2 nach unten geklappt und läßt sich der Deckel 3 durch einrastende Vorsprünge am Basisteil 1 arretieren.

## Patentansprüche

1. Zusammenklappbarer Abfallbeutelhalter zur Befestigung an einer beliebigen Fläche, insbesondere zur Anwendung in Fahrzeugen,
bestehend aus
- Basisteil (1)mit Mitteln zur Wandbefestigung
- Tragerahmen (2), der klappbar am Basisteil (1) angeordnet ist
- Beutelrahmen (14), mit dem der Abfallbeutel am Tragerahmen (2) fixierbar ist
- klappbarem Deckel (3), mit dem der Tragerahmen (2) überdeckt werden kann
- Betätigungselement, das beim Aufklappen des Beutelhalters den Tragerahmen (2) in eine vorbestimmte Position zu dem klappbaren Deckel (3) bringt
- lösbarem Halteelement, mittels dessen der klappbare Tragerahmen (2) vom Basisteil (1) entfernbar ist.
dadurch gekennzeichnet,
daß das rahmenförmige Basisteil (1) über ein gestrecktes Verbindungsteil (5) zweifach gelenkig mit dem Deckel (3) verbunden ist,
daß am klappbaren Deckel (3) ein Liftteil (4), an dessen Außenkanten Stützarme (13) ausgebildet sind, klappbar angeordnet ist,
daß der Tragerahmen (2) auf den Seitenteilen seiner im aufgeklappten Zustand oberen Rahmenfläche je eine Anschlagnase (8) aufweist, die beim Aufklappen des Tragerahmens (2) das Liftteil (4) über seine Stützarme (13) abstützen und damit den Deckel (3) vom Tragerahmen abklappen und
daß der Tragerahmen (2) im Bereich seiner in Vorsprüngen des Basisteils (1) gelagerten zwei Gelenkzapfen je einen Klemmansatz (12) trägt, die sich beim Aufklappen des Tragerahmens (2) unter vorspringende Randteile des Basisteils (1) klemmen und diesen in der aufgeklappten Position halten.

2. Zusammenklappbarer Abfallbeutelhalter nach Anspruch 1,
dadurch gekennzeichnet,
daß auf dem Basisteil (1) seitlich des abgeklappten Tragerahmens (2) ein gestrecktes, seitlich federndes Halteelement (6) angeordnet ist, das im Endbereich ein Lager für den betreffenden Gelenkzapfen des Tragerahmens (2) und im mittleren Bereich eine Betätigungstaste (7) aufweist.

3. Zusammenklappbarer Abfallbeutelhalter nach Anspruch 1,
dadurch gekennzeichnet,
daß das gestreckte Verbindungsteil (5) als Hohlteil mit U-förmigem Querschnitt und geschlossenen Seitenwandungen ausgebildet ist.

4. Zusammenklappbarer Abfallbeutelhalter nach Anspruch 1 und 3,
dadurch gekennzeichnet,
daß für die zweifach gelenkige Verbindung zwischen dem gestreckten Verbindungsteil (5) und dem Basisteil (1) einerseits und zwischen dem Verbindungsteil (5) und dem Deckel (3) andererseits an jedem Ende des gestreckten Verbindungsteils (5) je eine U-förmige Krampe (9) aus steifem Draht vorgesehen ist, deren Schenkel durch die Seitenwandung de Verbindungsteils (5) geführt und in je eine Bohrungen am Basisteil (1) und Deckel (3) gesteckt sind und
daß die U-förmigen Krampen durch am Verbindungsteil angeformte Nasen (10) in ihrer Lage gehalten werden.

5. Zusammenklappbarer Abfallbeutelhalter nach Anspruch 1,
dadurch gekennzeichnet,
daß der Tragerahmen (2) im aufgeklappten Zustand nach unten offen ist, daß an der Innenwandung des Rahmens Vorsprünge mit rechteckigem Querschnitt angeordnet sind, daß ein Beutelrahmen (14) von der offenen Seite in den Tragerahmen einfügbar und mittels auf der Außenfläche des Beutelrahmens (14) vorgesehener Vorsprünge mit einem Nasenprofil durch Einrasten hinter die Vorsprünge am Tragerahmen (2) an diesem fixierbar ist.

6. Zusammenklappbarer Abfallbeutelhalter, nach einem der Ansprüche 1 bis 5,
dadurch gekennzeichnet,
daß der Deckel (3) im zusammengeklappten Zustand des Abfallbeutelhalters mittels Einrasten eines Deckelrandes an Vorsprüngen des Basisteils (1) arretierbar ist.

7. Zusammenklappbarer Abfallbeutelhalter nach einem der Ansprüche 1 bis 6,
dadurch gekennzeichnet,
daß alle Teile aus gespritztem Kunststoff bestehen.

8. Zusammenklappbarer Abfallbeutelhalter nach einem der Ansprüche 1 bis 6,
dadurch gekennzeichnet,
daß das Liftteil (4) aus Metall besteht und alle anderen Teile aus gespritztem Kunststoff bestehen.

## Claims

1. A folding rubbish-bag holder for fastening to any surface, in particular for use in vehicles,
consisting of:
- a base part (1) with means for fastening to a wall,
- a supporting frame (2), which is arranged in hinged manner on the base part (1),
- a bag frame (14) with which the rubbish bag can be fastened to the supporting frame (2),
- a hinged lid (3) with which the supporting frame (2) can be covered,
- an actuating element which, when the bag holder is folded upwards brings the supporting frame (2) into a predetermined position relative to the hinged lid (3),
- a detachable holding element by means of which the hinged supporting frame (2) can be moved away from the base part (1),
characterised in that
the frame-like base part (1) is connected in doubly-articulated manner to the lid (3) by means of an elongate connecting part (5),
a lifting part (4), on the outer edges of which supporting arms (13) are formed, is arranged in hinged manner on the hinged lid (3),
the supporting frame (2) has a stop projection (8) on each of the side parts of its frame surface which is on top in the unfolded state, which projections support the lifting part (4) by means of its supporting arms (13) when the supporting frame (2) is unfolded and thus fold the lid (3) away from the supporting frame, and
the supporting frame (2), in the region of its two hinge pins mounted in projections in the base part (1), has one clamping attachment (12) in each case, which attachments clamp under projecting edge parts of the base part (1) when the supporting frame (2) is unfolded and hold it in the unfolded position.

2. A folding rubbish-bag holder according to Claim 1, characterised in that an elongate, laterally resilient holding element (6) is located on the base part (1) laterally to the folded-away supporting frame (2), which element has in its end region a bearing for the relevant hinge pin of the supporting frame (2) and in its central region an actuating button (7).

3. A folding rubbish-bag holder according to Claim 1, characterised in that the elongate connecting part (5) is in the form of a hollow part with a U-shaped cross-section and closed side walls.

4. A folding rubbish-bag holder according to Claims 1 and 3, characterised in that, for the doubly-articulated connection between the elongate connecting part (5) and the base part (1) on one hand and between the connecting part (5) and the lid (3) on the other hand, a U-shaped cramp (9) of rigid wire is provided at each end of the elongate connecting part (5), the arms of which cramp are guided through the side wall of the connecting part (5) and are inserted in each case into a bore in the base part (1) and lid (3), and the U-shaped cramps are held in position by lugs (10) formed on the connecting part.

5. A folding rubbish-bag holder according to Claim 1, characterised in that the supporting frame (2) in the unfolded state is open downwards, that projections having a rectangular cross-section are arranged on the inner wall of the frame, that a bag frame (14) can be inserted into the supporting frame from the open side and by means of projections with a lug profile provided on the outer surface of the bag frame (14) can be fastened to the supporting frame (2) by engaging behind the projections thereon.

6. A folding rubbish-bag holder according to one of Claims 1 to 5, characterised in that the lid (3) in the collapsed state of the rubbish-bag holder can be locked on projections of the base part (1) by engaging a lid edge.

7. A folding rubbish-bag holder according to one of Claims 1 to 6, characterised in that all the parts are made of injection-moulded plastics material.

8. A folding rubbish-bag holder according to one of Claims 1 to 6, characterised in that the lifting part (4) is made of metal and all the other parts are made of injection-moulded plastics material.

## Revendications

1. Elément de maintien de sachet à déchets, pliable, pour la fixation à une surface quelconque, en particulier pour l'utilisation dans des véhicules, constitué :
- d'une pièce de base (1) comprenant des moyens pour la fixation à une paroi,
- un cadre porteur (2) qui est agencé de façon pliable sur la pièce de base (1),
- un cadre de sachet (14), par lequel le sachet à déchets peut être fixé sur le cadre porteur (2),
- un couvercle pliable (3), par lequel le cadre porteur (2) peut être recouvert,
- un élément d'actionnement qui, lors du dépliage de l'élément de maintien de sachet, amène le cadre porteur (2) dans une position prédéterminée par rapport au couvercle pliable (3),
- un élément de support amovible, au moyen duquel le cadre porteur (2) pliable peut être écarté de la pièce de base (1),
caractérisé :
- en ce que la pièce de base (1) en forme de cadre est reliée, par l'intermédiaire d'une pièce de liaison (5) allongée, au couvercle (3) de façon doublement articulée,
- en ce qu'une pièce de levage (4), aux bords externes de laquelle sont formés des bras d'appui (13), est agencée de façon pliable sur le couvercle (3) pliable,
- en ce que le cadre porteur (2) comporte, sur les pièces latérales de sa surface de cadre qui est supérieure dans la position dépliée, à chaque fois une butée (8), butées qui, lors du dépliage du cadre porteur (2), supportent la pièce de levage (4) par l'intermédiaire de ses bras d'appui (13) et rabattent ainsi le couvercle (3) du cadre porteur, et
- en ce que le cadre porteur (2) porte, dans la zone de ses deux tourillons d'articulation montés dans des saillies de la pièce de base (1), à chaque fois un élément de coincement (12), éléments de coincement qui se coincent, lors du dépliage du cadre porteur (2), sous des pièces de bord en saillie de la pièce de base (1) et maintiennent celui-ci dans la position dépliée.

2. Elément de maintien de sachet à déchets pliable selon la revendication 1,
caractérisé en ce qu'un élément de support (6) allongé et élastique latéralement est agencé sur la pièce de base (1), latéralement au cadre porteur pliable (2), élément de support (6) qui comporte, dans la zone d'extrémité, un palier pour le tourillon d'articulation concerné du cadre porteur (2), et dans la zone centrale, une touche d'actionnement (7).

3. Elément de maintien de sachet à déchets pliable selon la revendication 1,
caractérisé en ce que la pièce de liaison (5) allongée est réalisée sous forme d'une pièce creuse présentant une section transversale en forme de U et des parois latérales fermées.

4. Elément de maintien de sachet à déchets pliable selon les revendications 1 et 3,
caractérisé en ce que l'on prévoit, pour la liaison doublement articulée, entre la pièce de liaison (5) allongée et la pièce de base (1) d'une part, et entre la pièce de liaison (5) et le couvercle (3) d'autre part, à chaque extrémité de la pièce de liaison (5) allongée, une patte (9) en forme de U en fil de fer rigide, dont les branches sont guidées à travers la paroi latérale de la pièce de liaison (5) et sont introduites à chaque fois, dans un perçage sur la pièce de base (1) et le couvercle (3), et en ce que les pattes en forme de U sont maintenues dans leur position par des nez (10) formés sur la pièce de liaison.

5. Elément de maintien de sachet à déchets pliable selon la revendication 1,
caractérisé en ce que le cadre porteur (2) est ouvert vers le bas dans l'état déplié, en ce que sur la paroi interne du cadre sont agencées des saillies présentant une section transversale rectangulaire, en ce qu'un cadre de sachet (14) peut être introduit par la face ouverte dans le cadre porteur et peut être fixé sur le cadre porteur (2), au moyen de saillies prévues sur la face externe du cadre de sachet (14), avec un profil en nez, par encliquetage derrière les saillies sur le cadre porteur (2).

6. Elément de maintien de sachet à déchets pliable selon l'une des revendications 1 à 5,
caractérisé en ce que le couvercle (3) peut être arrêté, dans l'état plié de l'élément de maintien de sachet à déchets, par l'encliquetage d'un bord de couvercle sur des saillies de la pièce de base (1).

7. Elément de maintien de sachet à déchets pliable selon l'une des revendications 1 à 6,
caractérisé en ce que toutes les pièces sont réalisées en matière synthétique extrudée.

8. Elément de maintien de sachet à déchets pliable selon l'une des revendications 1 à 6,
caractérisé en ce que la pièce de levage (4) est réalisée en métal et toutes les autres pièces sont réalisées en matière synthétique extrudée.
